# EUROPÄISCHE PATENTSCHRIFT

(11) **EP 2 234 709 B1**
(45) Veröffentlichungstag und Bekanntmachung des Hinweises auf die Patenterteilung: **22.10.2014**
(21) Anmeldenummer: 09704328.5
(22) Anmeldetag: 21.01.2009
(51) Int. Cl.: B01J 8/00, C10J 3/52

(54) **VERFAHREN UND ANLAGE ZUR ENTFERNUNG ANFALLENDER SCHLACKEN AUS EINEM SCHLACKEBAD**
METHOD AND PLANT FOR REMOVING SLAG ACCRUING IN PARTICULAR DURING SYNTHESIS GAS RECOVERY FROM A SLAG BATH CONTAINER
PROCÉDÉ ET DISPOSITIF D'EXTRACTION, HORS D'UN CONTENANT DE BAIN DE SCORIES, DE SCORIES NOTAMMENT PRODUITES LORS DE LA FABRICATION DE GAZ DE SYNTHÈSE

(30) Priorität: 24.01.2008 DE 102008005704
(43) Veröffentlichungstag der Anmeldung: 06.10.2010
(73) Patentinhaber: ThyssenKrupp Uhde GmbH, 44141 Dortmund (DE)
(72) Erfinder: KOWOLL, Johannes, 44799 Bochum (DE); KUSKE, Eberhard, 59494 Soest (DE)
(74) Vertreter: Meinke, Dabringhaus und Partner GbR
(86) Internationale Anmeldenummer: PCT/EP2009/000350
(87) Internationale Veröffentlichungsnummer: WO 2009/092569

(56) Entgegenhaltungen:
- EP-A2- 0 113 469
- EP-A2- 0 290 087
- WO-A1-01/21736
- DE-A1- 2 455 127
- GB-A- 2 026 145
- US-A- 4 576 712

## Beschreibung

Die Erfindung richtet sich auf ein Verfahren zur Entfernung insbesondere bei der Synthesegas-Gewinnung anfallenden Schlacken aus einem in einem Druckbehälter befindlichen Schlackebad in einen Sammelbehälter für die Schlacke, in Schwerkraftrichtung unterhalb des Schlackebades, wobei unterhalb des Schlackebades ggf. eine Einrichtung zum Brechen der Schlacke und zwischen den Behältern ein Schleusenventil vorgesehen ist, sowie auf eine Anlage zur Durchführung dieses Verfahrens.

Insbesondere bei der Herstellung von Synthesegas fällt bei der teilweisen Verbrennung von kohlenstoffhaltigen Brennstoffen Schlacke an, die in einem Wasserreservoir abgeschreckt und abgekühlt wird. Dabei ist es auch bekannt, zu große Schlacketeile in diesem Abschreckbad mittels entsprechender Einrichtungen zu zerkleinern. Zum Stand der Technik seien hier insbesondere die DE 26 06 039-A1, die DE 28 29 629 C2, die DE 31 44 266-A1, die DE 600 31 875 T2, die EP 0 290 087 A2, die EP 0 113 469 B1 oder die US 4 852 997 genannt.

Um das Austragen der Schlacke bzw. das Durchströmen der entsprechenden Schleusenbereiche zu verbessern, ist es bekannt, aus einem im System stromabwärts liegenden, in der Regel in Schwerkraftrichtung unter den anderen Behältern angeordneten Sammelbehälter feststoffarmes Wasser in den darüber befindlichen Behälter zu pumpen, um so die Strömung durch die Engpässe bzw. ein Ventil bei dessen Öffnung zu verbessern. Diese Strömungsausbildung zwischen dem stromabwärtigen Behälter und dem stromaufwärts liegenden Behälter kann z.B. durch Pumpen erfolgen, wie dies in der DE-600 31 875-T2 gezeigt ist oder in der DE-31 44 266-A1 beschrieben ist. Sie kann aber auch durch eine Unterdruckgasblase im Kopfbereich des stromabwärtigen Behälters bewirkt werden, wie dies in der EP-0 290 087-A2 beschrieben ist, die mit der Gasblase im Unterdruck den Wasser-/Schlackestrom durch die Ventilbereiche unter Erhöhung der Strömungsgeschwindigkeit durchsaugt.

Neben dem Problem des Festsetzens von Schlacke in Einschnürungen bzw. im Ventilbereich, besteht ein anderes Problem darin, dass umweltbelastende Brüden das System verlassen können.

Hier setzt die Erfindung an, deren Aufgabe darin besteht, die entsprechenden Verfahrensweisen und Anlagen der in Rede stehende Gattungen deutlich zu verbessern, bei Verbesserung des Schlackeabzuges und bei Vermeidung von umweltbelastenden Brüden oder Abgasen.

Mit einem Verfahren der eingangs bezeichneten Art wird diese Aufgabe gemäß der Erfindung nach Anspruch 1 gelöst.

Es hat sich gezeigt, dass durch einen kurzen, z.B. einige Sekunden dauernden, intensiven Gas- bzw. Wassergegenstrom durch das obere Schleusenventil evtl. auftretende Brücken aus zusammengepressten, verkeilten Schlacken oder Großpartikel sich lösen lassen, um für einen optimalen Durchfluss zu sorgen.

Weitere Verbesserungen der Durchströmung ergeben sich z.B. dadurch, dass dem Schlacke-Schleusen/Sammelbehälter Einbauten zugeordnet sind, mit denen die Schlacke-/Wasserströmung verändert wird.

Je nach Verfahrensbedingungen ist es möglich, dass bereits im ersten, das Granulat der Schlacke bildenden Behälter Temperaturen im Sättigungsbereich z.B. bei 200°C liegen, die am Ende des Systemes bei geringer Kühlung zu einer erheblichen Brüdenbildung führen, die es, wie oben schon angegeben, zu vermeiden gilt.

Hier sieht die Erfindung in Ausgestaltung vor, dass der Einschnürung folgend ein verengter Strömungskanal, in dem der Schlacke-/Wasserstrom gekühlt wird, vorgesehen ist und/oder dass im Schlacke-Sammel-/Schleusenbehälter durch Zuspeisung von kälterem Wasser ein Gegenstrom gegen den Schlackestrom erzeugt wird. Vorteilhaft ist eine tangentiale oder sekantiale Einspeisung des Wassers, um Drall zu erzeugen und die Kühlung zu verbessern.

Eine besonders günstige Verfahrensweise, insbesondere am Ende des Schlacke-Behandlungsweges, besteht darin, dass zum Entleeren des Schlacke-Sammel/Schleusenbehälters durch Zufuhr des Frischwassers die Temperatur eingestellt und nach Erreichen der gewünschten Temperatur ein Auslassventil geöffnet und das Wasser-/Schlackegemisch einer gekapselten Absetzpfanne od. dgl. zugeführt wird, wobei die gekapselte Absetzpfanne mit Einrichtungen zum Austragen der abgesetzten Schlacke sowie mit Einrichtungen zum Abzug von Brüden ausgerüstet ist.

Die oben gestellte Aufgabe wird gemäß Anspruch 6 gelöst.

Weitere Ausgestaltungen der erfindungsgemäßen Anlage ergeben sich aus den weiteren, die Anlage betreffenden Unteransprüchen.

Die Erfindung ist nachstehend anhand der Zeichnung beispielsweise näher erläutert. Diese zeigt in den
- Fig. 1 und 2: je ein vereinfachtes Anlageschaubild zweier Ausgestaltungen der Erfindung.

Bezugnehmend auf Fig. 1, die lediglich den Bereich einer Synthesegasgewinnungsanlage zeigt, die sich mit der Entsorgung der Schlacke befasst, und die alle Anlageelemente schematisch wiedergibt, ist dieser Behälter für das vorgesehene Schlackebad mit eingezeichnet, das Schlackebad selbst mit Abschreckzone und Sammelraum für die Schlacke 1a.

Lediglich symbolhaft sind mit 2 Schlackebrecher wiedergegeben, die sich in einem vergüngenden Raum des Schlackebad-Behälters 1 befinden können. Unterhalb dieser Schlackebrecher führt eine Einschnürung 3 zu einem mit 4 bezeichneten Schleusenventil, das in ein rohrförmiges Element führt, das wiederum bei Öffnung des Ventiles 4 den Schlacke-/Wasserstrom in einen mit 5 bezeichneten Trennbehälter leitet, der mit einer Einschnürung 6 ausgestattet ist, um die Schlacketrennung zu erleichtern.

Wie dargestellt, ergibt sich in diesem Trennbehälter 5 im Kopfbereich ein mit einer Gasblase 5a gefüllter Ringraum, dessen Volumen maximal 20 % des Schleusenvolumens betragen kann. Die Gaszufuhrleitung in diesen Ringraum ist mit 23 bezeichnet.

Wie ersichtlich, ist diese Gasblase 5a in Wirkkontakt mit dem Flüssigkeitsspiel im Trennbehälter 5, wobei der Gasdruck über die Leitung 23 so einstellbar ist, dass ein solcher Überdruck herrscht, dass es bei Öffnung der Schleuse 4 zu einer stoßartigen kurzfristigen Rückströmung des Flüssigkeitsgemisches aus dem Trennbehälter 5 durch das Ventil 4 hindurch in den Trichterbereich 3 des Schlackebades 1 kommt, um dort ggf. verkeilte Schlacke-Brücken zu lösen.

Im Beispiel der Fig. 1 folgt dem Trennbehälter 5 ein verengter Strömungskanal 7, der dann einem Schlacke-/Schleusensammelraum 8 zugeführt wird, an dessen Ende ein Auslassventil 9 zur Ausschleusung der sich dort ansammelnden Schlacke befindet. Der Strömungskanal 7 und der Behälter 8 können mit äußeren Kühlschlangen ausgestattet sein, um den durchströmenden Schlacke-/Wasserstrom deutlich zu kühlen

Zur weiteren Kühlung kann, wenn nötig, eine Einspeisung von Kaltwasser zu diesem Schleusenbehälter 8 vorgesehen sein, was in der Fig. 1 mit 20 bezeichnet ist, wobei eine kühlende, umlaufende Strömung einstellbar ist. Eine entsprechende Strömungsleitung ist in Fig. 1 mit 21 bezeichnet, die mit der Leitung 20 ggf. über eine hier nicht näher dargestellte Schlacke-/Wasserbehandlung zur Bildung einer Ringströmung verbunden sein kann.

Das Ausschleusungsventil 9 führt in eine mit 10 bezeichnete Kapselung einer Schlacke-Aufnahmepfanne 13, die mit einer Schlacke-Austragseinrichtung, z.B. einem Kratzförderer 13a, ausgerüstet sein kann, wobei der mit 12 bezeichnete Schlakkeaustrag zusätzlich noch über eine Sprühvorrichtung 11 mit Flüssigkeit beaufschlagbar ist, um die Austragung von Verunreinigungen an die Umgebung zu verhindern.

Um die gekühlten Brüden aus der Kapselung 10 austragen zu können, ist ein Brüdenabzug 15 vorgesehen, der in einen Tropfenabscheider 16 mündet, wobei mit 17 eine Fördereinrichtung, z.B. eine Wasserstrahlpumpe, angedeutet ist, die gleichzeitig auch mit einer weiteren Sprüheinrichtung 18 betrieben werden kann, um die einfallende Schlacke zu besprühen, die sich dann in der Pfanne absetzt, was mit 14 bezeichnet ist. Der Abluftausgang aus dem Tropfenabscheider 16 ist mit 19 bezeichnet.

Die Wasserstrahlpumpe 17 und die Sprühvorrichtung 18 benötigen einen hohen Wasserstrom, der ähnlich groß ist, wie der Schlacke-Wasserstrom aus dem Behälter 8 während der Entleerung durch das Ventil 9, z.B. 12 m³ in zwei Minuten, d.h. 0,1 m³/s. Um eine großdimensionierte Wasserversorgung (Wasserleitung, Pumpe u.a.) zu vermeiden, wird Wasser aus einem Druck-Vorratsbehälter 27 (in Fig. 2 angedeutet) für die Wasserstrahlpumpe 17 und die Spritzvorrichtung 18 und optional auch für die Spülung 20 während des Füllvorganges des Behälters 8 mit Schlacke verwendet.

Der Überdruck wird mit einem Druckpolster erzeugt. Bevorzugt wird ein höherer Druck als der des Wasserbades, damit das Wasser zuerst für die Spülung 20 unter hohem Druck und dann für die Wasserstrahlpumpe 17 und die Sprühvorrichtung 18 während der Entleerung des Behälters verwendet werden kann. Auch für das Füllen des leeren Behälters 8 im drucklosen Zustand ist ein ähnlich hoher Wasserstrom erforderlich. Dieser Wasserbedarf kann durch einen preiswerten, drucklosen Vorratsbehälter gedeckt werden, der oberhalb des Behälters 8 untergebracht sein kann (nicht dargestellt), um das Wasser nur mit Hilfe des hydrostatischen Druckes umfüllen zu können. Beide Behälter werden mit einem relativ kleinen Wasserstrom während des gesamten Zyklusses, z.B. eine Stunde, mit Wasser versorgt. Die Vorratsbehälter ermöglichen auch die Verwendung von kontinuierlich anfallendem bzw. behandeltem und gekühlten Prozesswasser.

Zusätzlich zeigt Fig. 1 noch die Einrichtung zur Bildung einer den Schlacke-Fluss unterstützenden Ringströmung mit Auszug der Flüssigkeit aus dem Trennbehälter 5 über eine Umwälzpumpe 22 in den Schlackebad-Behälter 1 unterhalb des Flüssigkeitsniveaus. Mit 24 ist eine Leitung zur Rückführung von verdrängtem Wasser angedeutet, mit 25 eine evtl. Ableitung des verdrängten Wassers je nach Zuspeisung von Frischwasser, z.B. über die Leitung 20, wobei mit 26 noch eine Abluftleitung angedeutet ist.

In Fig. 2 ist ein geringfügig abgewandeltes Ausführungsbeispiel der Anlage wiedergegeben, wobei die wirkmäßig gleichen Elemente die gleichen Bezugszeichen tragen wie in Fig. 1, dort ist allerdings der Trennbehälter 5 mit Einbauten 6 sowie der Schlacke-/Schleusensammelraum 8 als ein Bauteil ausgebildet und in Fig. 2 mit 5, 8 bezeichnet. Dies bietet sich insbesondere dann an, wenn das Schlackebad bei relativ niedrigen Temperaturen betrieben werden kann, so dass eine intensive Wegspülung etwa über eine Kühlstrecke 7 entbehrlich ist.

In Fig. 2 sind noch einige zusätzliche Anlagenteile mit eingezeichnet, so beispielsweise ein Frischwasservorratsbehälter 27, der mit einem Gaspuffer 28 ausgerüstet ist, ebenso wie eine Schlacke-/Wasser-Behandlungsanlage, allgemein mit 29 bezeichnet, der aus den einzelnen Systemteilen Schlacke/Wasser zugeführt werden kann, diese ggf. über eine Leitung 30 als Filtrat dem Schlackebad-Behälter 1 wieder zugeführt werden kann.

Natürlich sind die beschriebenen Ausführungsbeispiele der Erfindung noch in vielfacher Hinsicht abzuändern, ohne den Grundgedanken zu verlassen. So ist die Erfindung insbesondere nicht auf eine bestimmte Form der einzelnen Bauteile beschränkt, auch nicht auf die Art eines Schlackebrechers 2, die besondere Art der Kühlung der Kühlstrecke 7 sowie der Aufbereitung des Schlackewassers, um nur einige Beispiele zu nennen. Im in den Figuren beschriebenen Beispiel ist nur eine Schleuse vorgesehen, z.B. für vergleichbar geringen Schlackedurchsatz (z.B. 10 t/h). Bei höherem Schlackedurchsatz (z.B. 40 t/h) können z.B. zwei parallele Schleusen mit allen Komponenten, d.h. vom Ventil 4 bis zum Ventil 9 in doppelter Ausführung vorgesehen sein.

## Patentansprüche

1. Verfahren zur Entfernung insbesondere bei der Synthesegas-Gewinnung anfallenden Schlacken aus einem in einem Druckbehälter befindlichen Schlackebad in einen Sammelbehälter für die Schlacke, in Schwerkraftrichtung unterhalb des Schlackebades, wobei unterhalb des Schlackebades ggf. eine Einrichtung zum Brechen der Schlacke und zwischen den Behältern ein Schleusenventil vorgesehen ist,
**dadurch gekennzeichnet,**
**dass** ein mit der Flüssigkeit in den Behältern in Kontakt stehender, mit einer Gasblase gefüllter Raum, insbesondere ein Ringraum oder ein separater Behälter, vorgesehen ist, in dem der Druck der Gasblase durch Gaszufuhr derart geregelt wird, dass wenigstens ein Teil des im Schlacke-Schleusen/Sammelraum befindlichen Wassers beim Öffnen des Schlackebadventiles dieses in Richtung des Schlackebades gegen die Schwerkraftrichtung durchströmt, wobei
dem Schlacke-Schleusen/Sammelbehälter Einbauten zugeordnet sind, mit denen die Schlacke-/Wasserströmung verändert wird.

2. Verfahren nach Anspruch 1,
**dadurch gekennzeichnet,**
**dass** den Einbauten folgend ein verengter Strömungskanal vorgesehen ist, in dem der Schlacke-/Wasserstrom gekühlt wird.

3. Verfahren nach Anspruch 1 oder 2,
**dadurch gekennzeichnet,**
**dass** im Schlacke-Sammel-/Schleusenbehälter durch Zuspeisung von kälterem Wasser ein Gegenstrom gegen den Schlackestrom erzeugt wird.

4. Verfahren nach einem der vorangehenden Ansprüche,
**dadurch gekennzeichnet,**
**dass** während des Füllvorganges und vor dem Entleeren des Schlacke-Sammel/Schleusenbehälters durch Zufuhr des Frischwassers die Temperatur eingestellt und nach Erreichen der gewünschten Temperatur ein Auslassventil geöffnet und das Wasser-/Schlackegemisch einer gekapselten Absetzpfanne od. dgl. zugeführt wird, wobei die gekapselte Absetzpfanne mit Einrichtungen zum Austragen der abgesetzten Schlacke sowie mit Einrichtungen zum Abzug von Brüden ausgerüstet ist.

5. Anlage zur Durchführung eines Verfahrens zur Entfernung insbesondere bei der Synthesegas-Gewinnung anfallenden Schlacken aus einem in einem Druckbehälter befindlichen Schlackebad (1) in einen Sammelbehälter (8) für die Schlacke, in Schwerkraftrichtung unterhalb des Schlackebades, wobei unterhalb des Schlackebades (1) ggf. eine Einrichtung (2) zum Brechen der Schlacke und zwischen den Behältern ein Schleusenventil (4) vorgesehen ist,
**dadurch gekennzeichnet,**
**dass** unterhalb des Schleusenventiles (4) ein Aufnahmeraum (5a) für eine Gasblase vorgesehen ist, deren Druck über ein Füllventil steuerbar ist und die mit der Flüssigkeit im Sammelbehälter (5,8) in Wirkverbindung steht, wobei strömungsbeschleunigende Einbauten (6) im Schlacke-Sammel-/Schleusenbehälter (5,8) vorgesehen sind.

6. Anlage nach Aspruch 5,
**dadurch gekennzeichnet,**
**dass** den strömungsbeschleunigenden Einbauten (6) ein verengter Strömungskanal (7) folgt, in dem die Schlacke durch Wasser im Gegenstrom gekühlt wird.

7. Anlage nach Anspruch 6,
**dadurch gekennzeichnet,**
**dass** der verengte Strömungskanal (7) und/oder der nachfolgende Behälter (8) mit Kühleinrichtungen, z.B. Kühlschlangen, zur Kühlung des Wasser-/Schlackestromes ausgerüstet ist.

8. Anlage nach Anspruch 5 oder einem der folgenden,
**gekennzeichnet durch**
eine Schlacke-Aufnahmepfanne (13), die mit einer gasdichten Kapselung (10) versehen ist.

9. Anlage nach Anspruch 8,
**dadurch gekennzeichnet,**
**dass** die gekapselte Schlacke-Aufnahmepfanne (13) mit Austragsmitteln (13a) für die gekühlte Schlacke und/oder mit einer Brüdenabzugseinrichtung (17) mit Tropfenabscheider (16) ausgerüstet ist.

10. Anlage nach Anspruch 5 oder einem der folgenden,
**gekennzeichnet durch**
wenigstens einen Frischwasserbehälter (27) mit Gaspuffer (28) zum Befüllen des Behälters (8) mit Wasser nach dessen Entleerung und/oder zum Druckwasserspülen und/oder zum Bespritzen der Schlacke beim Entleeren des Behälters (8) mit zusätzlichem Wassser.

11. Anlage nach Anspruch 5 oder einem der folgenden,
**dadurch gekennzeichnet,**
**dass** der Schleusenbehälter (8) mit einer Kalt- bzw. Frischwassereinspeisung (20) versehen ist, die derart tangential ausgerichtet ist, dass sich bei Einspeisung des Frischwassers eine rotierende Strömung im Behälter (8) ausbildet.

## Claims

1. Method for removing slag, particularly slag produced during synthesis gas recovery, from a slag bath located in a pressurised container, into a collecting container for the slag, below the slag bath in the direction of gravity, wherein, if desired, a device for breaking up the slag is provided below the slag bath and a sluice valve is provided between the containers,
**characterised in that**
a space filled with a gas bubble and in contact with the liquid in the containers, particularly an annular space or a separate container, is provided, in which the pressure of the gas bubble is regulated by the supply of gas, such that, when the slag bath valve is opened, at least some of the water situated in the slag sluice/collection space flows through said valve, in the direction of the slag bath, counter to the direction of gravity, the slag sluice/collection container having associated installations by means of which the flow of slag/water is changed.

2. Method according to claim 1,
**characterised in that**
a constricted flow channel in which the flow of slag/water is cooled is provided downstream of the installations.

3. Method according to claim 1 or 2,
**characterised in that**
a countercurrent opposing the flow of slag is produced in the slag collection/sluice container, by feeding in colder water.

4. Method according to one of the preceding claims,
**characterised in that**,
during the filling and before the emptying of the slag collection/sluice container, the temperature is adjusted by supplying fresh water and after the desired temperature has been reached an outlet valve is opened and the mixture of water and slag is supplied to an encapsulated settling pan or the like, the encapsulated settling pan being equipped with devices for discharging the settled slag and with devices for drawing off vapours.

5. Apparatus for carrying out a method for removing slag, particularly slag produced during synthesis gas recovery, from a slag bath (1) located in a pressurised container, into a collecting container (8) for the slag, below the slag bath in the direction of gravity, wherein, if desired, a device (2) for breaking up the slag is provided below the slag bath (1) and a sluice valve (4) is provided between the containers,
**characterised in that**
underneath the sluice valve (4) is provided a receiving space (5a) for a gas bubble, the pressure of which can be controlled by means of a filling valve and which is operatively connected to the liquid in the collecting container (5, 8), while flow-accelerating installations (6) are provided in the slag collection/sluice container (5, 8).

6. Apparatus according to claim 5,
**characterised in that**
the flow-accelerating installations (6) are followed by a constricted flow channel (7) in which the slag is cooled by means of water in a countercurrent.

7. Apparatus according to claim 6,
**characterised in that**
the constricted flow channel (7) and/or the subsequent container (8) is/are equipped with cooling devices, for example cooling coils, for cooling the flow of water/slag.

8. Apparatus according to claim 5 or one of the subsequent claims,
**characterised by**
a slag receiving pan (13) that is provided with a gas-tight encapsulation (10).

9. Apparatus according to claim 8,
**characterised in that**
the encapsulated slag receiving pan (13) is equipped with discharge means (13a) for the cooled slag and/or with a vapour exhaust device (17) having a droplet precipitator (16).

10. Apparatus according to claim 5 or one of the subsequent claims,
**characterised by**
at least one fresh water container (27) having a gas buffer (28), for filling the container (8) with water after it has been emptied and/or for pressurised water flushing and/or for spraying the slag with additional water during the emptying of the container (8).

11. Apparatus according to claim 5 or one of the subsequent claims,
**characterised in that**
the sluice container (8) is provided with a cold-water or fresh-water feed (20), which is directed tangentially, such that a rotating flow forms in the container (8) when the fresh water is fed in.

## Revendications

1. Procédé pour extraire des scories, produites notamment lors de l'obtention de gaz de synthèse, hors d'un bain de scories se trouvant dans un récipient sous pression et les mettre dans un récipient collecteur pour scories placé en dessous du bain de scories dans le sens de la gravité, sachant qu'il est prévu en dessous du bain de scories éventuellement un dispositif destiné à briser les scories et une vanne entre les récipients,
**caractérisé en ce qu'**il est prévu un espace, notamment un espace annulaire ou un récipient séparé, qui est en contact avec le liquide dans les récipients et qui est rempli d'une bulle de gaz, espace dans lequel la pression de la bulle de gaz est réglée par l'alimentation en gaz de telle sorte que, lors de l'ouverture de la vanne de bain de scories, au moins une partie de l'eau se trouvant dans l'espace collecteur/sas de scories passe par ladite vanne dans le sens contraire de la gravité en direction du bain de scories, des chicanes avec lesquelles est modifié le flux de scories/d'eau étant associées au récipient collecteur/sas de scories.

2. Procédé selon la revendication 1, **caractérisé en ce qu'**il est prévu à la suite des chicanes un canal d'écoulement rétréci dans lequel le flux de scories/d'eau est refroidi.

3. Procédé selon la revendication 1 ou 2, **caractérisé en ce qu'**un flux opposé au flux de scories est produit dans le récipient collecteur/sas de scories par admission d'eau plus froide.

4. Procédé selon l'une des revendications précédentes, **caractérisé en ce que**, pendant l'opération de remplissage et avant le vidage du récipient collecteur/sas de scories, la température est réglée par une alimentation en eau fraîche et, une fois que la température souhaitée est atteinte, une vanne de sortie est ouverte et le mélange eau et scories est conduit à une poche de dépôt blindée ou équivalent, la poche de dépôt blindée étant équipée de dispositifs destinés à sortir les scories déposées ainsi que de dispositifs destinés à évacuer des buées.

5. Installation pour la mise en oeuvre d'un procédé pour extraire des scories, produites notamment lors de l'obtention de gaz de synthèse, hors d'un bain de scories (1) se trouvant dans un récipient sous pression et les mettre dans un récipient collecteur (8) pour scories placé en dessous du bain de scories dans le sens de la gravité, sachant qu'il est prévu en dessous du bain de scories (1) éventuellement un dispositif (2) destiné à briser les scories et une vanne (4) entre les récipients,
**caractérisée en ce qu'**il est prévu en dessous de la vanne (4) un espace de réception (5a) pour une bulle de gaz dont la pression peut être commandée par l'intermédiaire d'une vanne de remplissage et qui est en liaison active avec le liquide dans le récipient collecteur (5, 8), des chicanes (6) accélérant l'écoulement étant prévues dans le récipient collecteur/sas de scories (5, 8).

6. Installation selon la revendication 5, **caractérisée en ce que** les chicanes (6) accélérant l'écoulement sont suivies d'un canal d'écoulement rétréci (7) dans lequel les scories sont refroidies par de l'eau à contre-courant.

7. Installation selon la revendication 6, **caractérisée en ce que** le canal d'écoulement rétréci (7) et/ou le récipient (8) en aval est et/ou sont équipés de dispositifs de refroidissement, par exemple de serpentins de refroidissement, pour refroidir le flux d'eau et de scories.

8. Installation selon la revendication 5 ou l'une des suivantes, **caractérisée par** une poche de réception de scories (13) qui est munie d'un blindage (10) étanche au gaz.

9. Installation selon la revendication 8, **caractérisée en ce que** la poche de réception de scories (13) blindée est équipée de moyens de sortie (13a) pour les scories refroidies et/ou d'un dispositif d'extraction de buée (17) avec éliminateur de gouttelettes (16).

10. Installation selon la revendication 5 ou l'une des suivantes, **caractérisée par** au moins un récipient d'eau fraîche (27) avec tampon de gaz (28) pour remplir le récipient (8) avec de l'eau après l'avoir vidé et/ou pour le rincer avec de l'eau sous pression et/ou pour arroser les scories lors du vidage du récipient (8) avec de l'eau supplémentaire.

11. Installation selon la revendication 5 ou l'une des suivantes, **caractérisée en ce que** le récipient sas (8) est muni d'une alimentation en eau fraîche ou froide (20) qui est orientée de façon tangentielle de telle sorte que, lors de l'introduction de l'eau fraîche, un flux tournant se forme dans le récipient (8).
